# EUROPÄISCHE PATENTSCHRIFT

(11) **EP 1 639 295 B1**
(45) Veröffentlichungstag und Bekanntmachung des Hinweises auf die Patenterteilung: **12.04.2017**
(21) Anmeldenummer: 04740385.2
(22) Anmeldetag: 28.06.2004
(51) Int. Cl.: A45D 19/16, F22B 1/28

(54) **VORRICHTUNG MIT EINEM KESSEL ZUM ERZEUGEN VON WASSERDAMPF**
DEVICE COMPRISING A BOILER FOR GENERATING STEAM
DISPOSITIF A CUVE POUR PRODUIRE DE LA VAPEUR D'EAU

(30) Priorität: 27.06.2003 DE 10329139
(43) Veröffentlichungstag der Anmeldung: 29.03.2006
(73) Patentinhaber: HFC Prestige International Holding Switzerland S.a.r.l., 1213 Petit-Lancy (CH)
(72) Erfinder: BAECKER, Frank, 65428 Ruesselsheim (DE); ANTHES, Peter, 64711 Erbach (DE); PABST, Andreas, 64293 Darmstadt (DE)
(74) Vertreter: Vidon Brevets & Stratégie
(86) Internationale Anmeldenummer: PCT/EP2004/006987
(87) Internationale Veröffentlichungsnummer: WO 2005/001337

(56) Entgegenhaltungen:
- EP-A- 0 330 034
- EP-A- 0 595 077
- FR-A- 2 707 734
- GB-A- 2 158 210
- US-A- 4 314 138

## Beschreibung

Die Erfindung betrifft eine Vorrichtung nach der Gattung des Oberbegriffs des Anspruchs 1 bzw. 2.

Eine derartige Vorrichtung für eine Dampfbehandlung von Kopfhaar ist beispielsweise aus der US 4,314,138 A bekannt. Ein weiterer Dampferzeuger dieser Gattung ist z. B. in Dokument GB 2158210 A offenbart. Hierbei besteht die Gefahr, dass der Kessel mit Wasser überfüllt werden kann, wodurch eine Beeinträchtigung einer Dampferzeugung stattfinden kann. Es besteht nämlich die Möglichkeit, den Kessel bis zu einer Dampfaustrittsöffnung zu befüllen, wodurch kochendes, wallendes Wasser aus dem Kessel in die Vorrichtung gedrückt wird und sogar bis in eine Behandlungskuppel des Dampfbehandlungsgeräts gelangen kann, welches eine Gefahr einer Verbrühung für eine zu behandelnde Person mit sich bringen kann.

Der Erfindung liegt daher die Aufgabe zu Grunde, eine gattungsgleiche Vorrichtung zu schaffen, die durch einfache Maßnahmen diesen Nachteil nicht aufweist.

Gelöst wird diese Aufgabe nach den Merkmalen des kennzeichnenden Teils des Anspruchs 1 bzw. 2. Dadurch steht beim Betrieb der Vorrichtung im eingesetzten Kessel immer ein ausreichender Wallraum zur Verfügung.

Die Erfindung wird an Hand von zwei Ausführungsbeispielen näher erläutert.

Es zeigt:
- Fig. 1: ein erstes Ausführungsbeispiel einer Vorrichtung in einer Seitenschnittdarstellung mit einem Kessel und einer Dampfkanalkupplung;
- Fig. 2: eine Seitenansicht II-II auf die Vorrichtung nach der Fig.1;
- Fig. 3: eine Seitenansicht III-III auf einen Dampfkanal;
- Fig. 4: ein zweites Ausführungsbeispiel einer Vorrichtung in einer Seitenschnittdarstellung mit einem Kessel und einer Dampfkanalkupplung;
- Fig. 5: eine Seitenansicht V-V auf die Vorrichtung nach der Fig.4;
- Fig. 6: eine Seitenansicht VI-VI auf einen Dampfkanal; und
- Fig. 7: in einer Gesamtansicht ein Dampfbehandlungsgerät mit einem Kessel nach dem zweiten Ausführungsbeispiel.

Fig. 1 zeigt eine Vorrichtung 2 mit einem Kessel 1 zum Erzeugen von Wasserdampf für beispielsweise eine Wasserdampfbehandlung von Kopfhaar, wobei der in eine Aufnahme 15 eingesetzte Kessel 1 einen oben angeordneten Nachfüllverschluss 3 und eine Dampfaustrittsöffnung 4 aufweist. Die Dampfaustrittsöffnung 4 ist im oberen Seitenbereich 5 des Kessels 1 angeordnet. Der Kessel 1 ist unterhalb der Dampfaustrittsöffnung 4 mit einer Ausflussöffnung 6 versehen, wobei ein unterer Rand 7 der Dampfaustrittsöffnung 4 und ein unterer Rand 8 der Ausflussöffnung 6 eine Höhe H eines Wallraumes W bildet, und wobei die Dampfaustrittsöffnung 4 mit einer Dampfkanalkupplung 9 eines Dampfkanals 10 und die Ausflussöffnung 6 mit einem Verschlussteil 11 der Aufnahme 15 korrespondiert.

Durch einfache Maßnahme ist der Verschlussteil 11 von einer Innenwand 16 der Aufnahme 15 gebildet.

Die Dampfkanalkupplung 9 bzw. die Dampfaustrittsöffnung 4 und die Ausflussöffnung 6 sind mit einer elastischen Dichtung 13,13.1 versehen, womit bei entsprechender Dimensionierung der Aufnahme 15 eine flüssigkeitsdichte und druckfeste Dampfkanalkupplung 9 in Relation zu einer Innenwand 16 der Aufnahme 15 als eine Dichtfläche geschaffen ist.

Zum Nachfüllen des Kessels 1 wird dieser aus der Aufnahme 15 entnommen und über den Verschluss 3 solange Wasser 20 eingelassen, bis es aus der Ausflussöffnung 6 herausfließt, wodurch sich eine maximale Füllhöhe ergibt, die vom unteren Rand 8 der Ausflussöffnung 6 bestimmt ist. Dann wird der Kessel 1 wieder in die Aufnahme 15 eingesetzt, wodurch die Ausflussöffnung 6 von dem Verschlussteil 11 bzw. von der Innenwand 16 verschlossen wird. Dadurch ergibt sich zwangsläufig ein vergrößerter Wallraum W, der für brodelndes, kochendes Wasser 20 während eines Betriebs der Vorrichtung 2 notwendig ist, wodurch ein Überschwappen von brodelndem, kochendem Wasser 20 in die Vorrichtung 2 und damit eine Verbrühungsverletzung verhindert wird.

Fig. 2 zeigt eine Seitenansicht II-II auf den Kessel 1 nach der Fig.1, aus der die Dichtungen 13, 13.1 in einer Draufsicht weiter hervorgehen. Der Kessel 1 kann wahlweise eine kreisförmige, rechteckförmige oder auch ellipsenförmige Querschnittsfläche aufweisen.

Fig. 3 zeigt eine Seitenansicht III-III auf einen Dampfkanaleingang 17 der Aufnahme 15, wobei der Dampfkanaleingang 17 in der Ebene der Innenwand 16 angeordnet ist und mit der Dampfaustrittsöffnung 4 der Dichtung 13 korrespondiert. Die Ausflussöffnung 6 wird von der Innenwand 16 der Aufnahme 15 flüssigkeits- bzw. dampfdicht verschlossen, so dass lediglich Dampf aus der Dampfaustrittsöffnung 4 in den Dampfkanaleingang 17 strömen kann.

Fig. 4 zeigt als ein zweites Ausführungsbeispiel eine Vorrichtung 2 mit einem Kessel 1.1 zum Erzeugen von Wasserdampf für beispielsweise eine Wasserdampfbehandlung von Kopfhaar, wobei der in eine Aufnahme 15 eingesetzte Kessel 1.1 einen oben angeordneten Nachfüllverschluss 3.1 und eine Dampfaustrittsöffnung 4.1 aufweist. Die Dampfaustrittsöffnung 4.1 ist im oberen Seitenbereich 5 des Kessels 1.1 angeordnet. Die Dampfaustrittsöffnung 4.1 ist nach unten mit einer Tiefe T vergrößert, wobei der vergrößerte Teil V der Dampfaustrittsöffnung 4.1 eine Ausflussöffnung 6.1 bildet, wobei die Tiefe T eine Höhe H eines Wallraumes W bildet, wobei ein Höhepunkt HP der Höhe H durch einen unteren Rand 18 eines Dampfkanaleingangs 17 des Dampfkanals 10 vorgegeben ist. Unterhalb des Dampfkanaleingangs 17 verschließt ein Bereich 12 einer Innenwand 16 der Aufnahme 15 die Ausflussöffnung 6.1.

Die Dampfkanalkupplung 9.1 ist mit einer elastischen Dichtung 13.2 versehen, womit eine flüssigkeitsdichte und druckfeste Verbindung in Relation zum Bereich 12 der Innenwand 16 der Aufnahme 15 als eine Dichtfläche geschaffen ist.

Zum Nachfüllen des Kessels 1.1 wird dieser aus der Aufnahme 15 entnommen und über den Verschluss 3 solange Wasser 20 eingelassen, bis es aus der Ausflussöffnung 6.1 herausfließt, wodurch sich durch einen unteren Rand 8.1 eine maximale Füllhöhe ergibt. Dadurch ergibt sich zwangsläufig ein Wallraum W, der für brodelndes, kochendes Wasser 20 während eines Betriebs der Vorrichtung 2 notwendig ist. Sodann wird der Kessel 1.1 wieder in die Aufnahme 15 eingesetzt, wobei unterhalb des Dampfkanaleingangs 17 ein Bereich 12 einer Innenwand 16 der Aufnahme 15 die Ausflussöffnung 6.1 verschließt.

Fig. 5 zeigt eine Seitenansicht V-V auf den Kessel nach der Fig.4. Die Dampfaustrittsöffnung 4.1 und die Ausflussöffnung 6.1 weisen zusammen eine Form einer hochstehenden Ellipse 19 auf, wobei als Dichtung 13.2 ein Dichtring in Form einer Ellipse 19 vorgesehen ist.

Fig. 6 zeigt eine Seitenansicht VI-VI auf einen Dampfkanaleingang 17, wobei der Dampfkanaleingang 17 in der Ebene der Innenwand 16 angeordnet ist.

Fig. 7 zeigt in einer Gesamtansicht eine als ein Dampfbehandlungsgerät 14 mit einer Dampfhaube 31 ausgebildete Vorrichtung 2 für eine Wasserdampfbehandlung von Kopfhaar, wobei die Dampfhaube 31 mit einem Dampfverteilungsring 37 versehen ist. In diesem Ausführungsbeispiel ist der Kessel 1.1 mit einer elektrischen Heizung 21 und einer elektrischen Kupplung 22 als eine Baueinheit 32 vorgesehen, die komplett aus der Aufnahme 15 entnehmbar ist. In den Fig. 1, 2, 4 und 5 ist diese Baueinheit 32 gestrichelt angedeutet. Vorzugsweise ist der Kessel 1,1.1 kostengünstig aus hitzebeständigem Kunststoff hergestellt und kann dadurch auch im oberen Bereich ohne Verbrennungsgefahr entnommen werden. Wahlweise kann auch ein wärmeisolierter Griff vorgesehen werden. Zum Fixieren des Kessels 1.1 in der Aufnahme 15 ist das Dampfbehandlungsgerät 14 mit einem Schwenkdeckel 33 versehen, der in einer geöffneten Position dargestellt ist. Das Dampfbehandlungsgerät 14 weist zum Verschieben der Dampfhaube 31 einen Griff 34 auf. Weiterhin ist ein Stativanschluss 35 vorgesehen zum Verbinden mit einem nicht dargestellten Bodenstativ, mit dem sich das Dampfbehandlungsgerät 14 auch in einer Höhe verstellen lassen kann. Zur elektrischen Energieversorgung weist das Dampfbehandlungsgerät 14 einen Netzanschluss 36 auf. Für den Betrieb des Dampfbehandlungsgeräts 14 ist ein Anzeige-/Bedienfeld 38 vorgesehen.

### Bezugszeichenliste:

- 1,1.1: Kessel
- 2: Vorrichtung
- 3,3.1: Nachfüllverschluss
- 4,4.1: Dampfaustrittsöffnung
- 5: Seitenbereich
- 6,6.1: Ausflussöffnung
- 7: Unterer Rand/Dampfaustrittsöffnung
- 8,8.1: Unterer Rand/Ausflussöffnung
- 9,9.1: Dampfkanalkupplung
- 10: Dampfkanal
- 11: Verschlussteil
- 12: Unterer Bereich
- 13,13.1, 13.2: Dichtung
- 14: Dampfbehandlungsgerät
- 15: Aufnahme
- 16: Innenwand
- 17: Dampfkanaleingang
- 18: Unterer Rand/Dampfkanaleingang 17
- 19: Ellipse
- 20: Wasser
- 21: Elektrische Heizung
- 22: Elektrische Kupplung
- 31: Dampfhaube
- 32: Baueinheit
- 33: Schwenkdeckel
- 34: Griff
- 35: Stativanschluss
- 36: Netzanschluss
- 37: Dampfverteilungsring
- 38: Anzeige-/Bedienfeld
- H: Höhe
- HP: Höhepunkt
- T: Tiefe
- V: Vergrößerter Teil
- W: Wallraum

## Patentansprüche

1. Vorrichtung mit einem Kessel (1) zum Erzeugen von Wasserdampf, wobei der Kessel (1) einen oben angeordneten Nachfüllverschluss (3) und eine Dampfaustrittsöffnung (4) aufweist, wobei die Dampfaustrittsöffnung (4) im oberen Seitenbereich (5) des Kessels (1) angeordnet ist, wobei der Kessel (1) unterhalb der Dampfaustrittsöffnung (4) mit einer Ausflussöffnung (6) versehen ist, wobei ein unterer Rand (7) der Dampfaustrittsöffnung (4) und ein unterer Rand (8) der Ausflussöffnung (6) eine Höhe (H) eines Wallraumes (W) bildet, und wobei sich die Dampfaustrittsöffnung (4) mit einer Dampfkanalkupplung (9) eines Dampfkanals (10) und die Ausflussöffnung (6) mit einem Verschlussteil (11) einer Aufnahme (15) in Flüssigkeitskommunikation befindet, **dadurch gekennzeichnet dass** der Kessel (1) in die Aufnahme (15) eingesetzt ist und dass der Verschlussteil (11) von einer Innenwand (16) der Aufnahme (15) gebildet ist.

2. Vorrichtung mit einem Kessel (1.1) zum Erzeugen von Wasserdampf, wobei der Kessel (1.1) einen oben angeordneten Nachfüllverschluss (3) und eine Dampfaustrittsöffnung (4.1) aufweist, wobei die Dampfaustrittsöffnung (4.1) im oberen Seitenbereich (5) des Kessels (1.1) angeordnet ist, wobei die Dampfaustrittsöffnung (4.1) nach unten mit einer Tiefe (T) vergrößert ist, wobei der vergrößerte Teil (V) der Dampfaustrittsöffnung (4.1) eine Ausflussöffnung (6.1) bildet, wobei die Tiefe (T) eine Höhe (H) eines Wallraumes (W) bildet, wobei ein Höhepunkt (HP) der Höhe (H) durch einen unteren Rand (18) eines Dampfkanaleingangs (17) des Dampfkanals (10) vorgegeben ist, wobei sich die Dampfaustrittsöffnung (4.1) mit einer Dampfkanalkupplung (9.1) eines Dampfkanals (10) in Flüssigkeitskommunikation befindet, **dadurch gekennzeichnet, dass** der Kessel (1.1) in eine Aufnahme (15) eingesetzt ist und dass unterhalb des Dampfkanaleingangs (17) ein Bereich (12) einer Innenwand (16) der Aufnahme (15) die Ausflussöffnung (6.1) verschließt.

3. Vorrichtung nach Anspruch 1 oder 2, **dadurch gekennzeichnet, dass** die Dampfkanalkupplung (9,9.1) mit einer Dichtung (13,13.1,13.2) versehen ist.

4. Vorrichtung nach Anspruch 2, **dadurch gekennzeichnet, dass** die Dampfaustrittsöffnung (4.1) und die Ausflussöffnung (6.1) zusammen eine Form einer hochstehenden Ellipse (19) aufweisen.

5. Vorrichtung nach Anspruch 1 oder 2, **dadurch gekennzeichnet, dass** als Vorrichtung (2) ein Dampfbehandlungsgerät (14) vorgesehen ist.

6. Vorrichtung nach Anspruch 5, **dadurch gekennzeichnet, dass** das Dampfbehandlungsgerät (14) mit einer Dampfhaube (31) versehen ist für eine Wasserdampfbehandlung von Kopfhaar.

7. Vorrichtung nach Anspruch 1 oder 2, **dadurch gekennzeichnet, dass** der Kessel (1,1.1) mit einer elektrischen Heizung (21) und einer elektrischen Kupplung (22) versehen und als eine Baueinheit (32) ausgebildet

## Claims

1. Device comprising a boiler (1) for generating steam, wherein the boiler (1) has a refill cap (3) arranged at the top and a steam outlet opening (4), wherein the steam outlet opening (4) is arranged in the upper lateral region (5) of the boiler (1), wherein the boiler (1) is provided with an outflow opening (6) below the steam outlet opening (4), wherein a lower edge (7) of the steam outlet opening (4) and a lower edge (8) of the outflow opening (6) form a height (H) of a boiling space (W), and wherein the steam outlet opening (4) is in fluid communication with a steam conduit coupling (9) of a steam conduit (10), and the outflow opening (6) is in fluid communication with a closure part (11) of a receptacle (15), **characterised in that** the boiler (1) is inserted in the receptacle (15), and **in that** the closure part (11) is formed by an inner wall (16) of the receptacle (15).

2. Device comprising a boiler (1.1) for generating steam, wherein the boiler (1.1) has a refill cap (3) arranged at the top and a steam outlet opening (4.1), wherein the steam outlet opening (4.1) is arranged in the upper lateral region (5) of the boiler (1.1), wherein the steam outlet opening (4.1) is enlarged in the downward direction by a depth (T), wherein the enlarged part (V) of the steam outlet opening (4.1) forms an outflow opening (6.1), wherein the depth (T) forms a height (H) of a boiling space (W), wherein a height point (HP) of the height (H) is predefined by a lower edge (18) of a steam conduit inlet (17) of the steam conduit (10), wherein the steam outlet opening (4.1) is in fluid communication with a steam conduit coupling (9.1) of a steam conduit (10), **characterised in that** the boiler (1.1) is inserted in a receptacle (15), and **in that**, below the steam conduit inlet (17), a region (12) of an inner wall (16) of the receptacle (15) closes the outflow opening (6.1).

3. Device according to claim 1 or 2, **characterised in that** the steam conduit coupling (9, 9.1) is provided with a seal (13, 13.1, 13.2).

4. Device according to claim 2, **characterised in that** the steam outlet opening (4.1) and the outflow opening (6.1) together have a shape of an upright ellipse (19).

5. Device according to claim 1 or 2, **characterised in that** a steam treatment appliance (14) is provided as the device (2).

6. Device according to claim 5, **characterised in that** the steam treatment appliance (14) is provided with a steam hood (31) for a steam treatment of hair.

7. Device according to claim 1 or 2, **characterised in that** the boiler (1, 1.1) is provided with an electric heater (21) and an electric coupling (22) and is configured as a structural unit (32).

## Revendications

1. Dispositif avec une cuve (1) servant à produire de la vapeur d'eau, dans lequel la cuve (1) présente un système de fermeture de remplissage ultérieur (3) disposé en haut et un orifice de sortie de vapeur (4), dans lequel l'orifice de sortie de vapeur (4) est disposé dans la zone latérale (5) supérieure de la cuve (1), dans lequel la cuve (1) est pourvue, sous l'orifice de sortie de vapeur (4), d'un orifice de flux sortant (6), dans lequel un bord (7) inférieur de l'orifice de sortie de vapeur (4) et un bord (8) inférieur de l'orifice de flux sortant (6) forment une hauteur (H) d'un espace d'ébullition (W), et dans lequel l'orifice de sortie de vapeur (4) se trouve en communication fluidique avec un couplage de canal de vapeur (9) d'un canal de vapeur (10), et l'orifice de flux sortant (6) se trouve en communication fluidique avec une pièce de fermeture (11) d'un logement (15), **caractérisé en ce que** la cuve (1) est insérée dans le logement (15), et **en ce que** la pièce de fermeture (11) est formée par une paroi intérieure (16) du logement (15).

2. Dispositif avec une cuve (1.1) servant à produire de la vapeur d'eau, dans lequel la cuve (1.1) présente un système de fermeture de remplissage ultérieur (3) disposé en haut et un orifice de sortie de vapeur (4.1), dans lequel l'orifice de sortie de vapeur (4.1) est disposé dans la zone latérale (5) supérieure de la cuve (1.1), dans lequel l'orifice de sortie de vapeur (4.1) est agrandi vers le bas avec une profondeur (T), dans lequel la partie (V) agrandie de l'orifice de sortie de vapeur (4.1) forme un orifice de flux sortant (6.1), dans lequel la profondeur (T) forme une hauteur (H) d'un espace d'ébullition (W), dans lequel un point de hauteur (HP) de la hauteur (H) est prédéfini par un bord (18) inférieur d'une entrée de canal de vapeur (17) du canal de vapeur (10), dans lequel l'orifice de sortie de vapeur (4.1) se trouve en communication fluidique avec un couplage de canal de vapeur (9.1) d'un canal de vapeur (10), **caractérisé en ce que** la cuve (1.1) est insérée dans un logement (15), et **en ce qu'**une zone (12) d'une paroi intérieure (16) du logement (15) ferme l'orifice de flux sortant (6.1) sous l'entrée de canal de vapeur (17).

3. Dispositif selon la revendication 1 ou 2, **caractérisé en ce que** le couplage de canal de vapeur (9, 9.1) est pourvu d'un joint d'étanchéité (13, 13.1, 13.2).

4. Dispositif selon la revendication 2, **caractérisé en ce que** l'orifice de sortie de vapeur (4.1) et l'orifice de flux sortant (6.1) présentent conjointement une forme d'une ellipse (19) située verticalement.

5. Dispositif selon la revendication 1 ou 2, **caractérisé en ce qu'**un appareil de traitement à la vapeur (14) est prévu en tant que dispositif (2).

6. Dispositif selon la revendication 5, **caractérisé en ce que** l'appareil de traitement à la vapeur (14) est pourvu d'un casque à vapeur (31) pour un traitement à la vapeur d'eau de cheveux.

7. Dispositif selon la revendication 1 ou 2, **caractérisé en ce que** la cuve (1, 1.1) est pourvue d'un chauffage (21) électrique et d'un couplage (22) électrique et est réalisée sous la forme d'une unité modulaire (32).
